# EUROPÄISCHE PATENTSCHRIFT

(11) **EP 1 910 091 B1**
(45) Veröffentlichungstag und Bekanntmachung des Hinweises auf die Patenterteilung: **23.12.2009**
(21) Anmeldenummer: 06776192.4
(22) Anmeldetag: 11.07.2006
(51) Int. Cl.: B42D 15/10

(54) **BUCHARTIGES DOKUMENT, INSBESONDERE IDENTIFIKATIONSDOKUMENT**
BOOK-TYPE DOCUMENT, IN PARTICULAR IDENTIFICATION DOCUMENT
DOCUMENT DE TYPE LIVRET, EN PARTICULIER DOCUMENT D'IDENTIFICATION

(30) Priorität: 19.07.2005 DE 102005034134
(43) Veröffentlichungstag der Anmeldung: 16.04.2008
(73) Patentinhaber: Bundesdruckerei GmbH, 10969 Berlin (DE)
(72) Erfinder: MÜLLER, Carsten, 14979 Kleinbeeren (DE); LORTZ, Michael, 13465 Berlin (DE)
(74) Vertreter: Maser, Jochen
(86) Internationale Anmeldenummer: PCT/EP2006/006764
(87) Internationale Veröffentlichungsnummer: WO 2007/009633

(56) Entgegenhaltungen:
- EP-A1- 1 731 326
- EP-A1- 1 731 327
- WO-A-98/19870
- DE-A1-102004 027 238
- DE-U1-202004 012 493

## Beschreibung

Die Erfindung betrifft ein buchartiges Dokument, insbesondere Identifikationsdokument.

Ein solches buchartiges Dokument, insbesondere Identifikationsdokument oder Wertdokument, wie beispielsweise Pässe, buchartige Personalausweise, Führerscheine, vorläufige Personaldokumente, Sicherheitsdokumente, Zugangsberechtigungen oder dergleichen, bestehen aus einem Bucheinband oder einem Buchumschlag und darin aufgenommenen Innenseiten aus Papier und/oder Kunststoff. Die Innenseiten werden mittels einer Naht am Vorsatz befestigt und mit dem Bucheinband verbunden. Insbesondere bei Identifikationsdokumenten umfassen die Innenseiten eine Personalisierungsdatenseite, auf der die wichtigsten Personendaten und das Bild des Inhabers zur Identifikation angeordnet sind. Solche Personalisierungsdatenseiten sind ebenfalls mit den Innenseiten am Vorsatz angenäht. Die Personalisierungsdatenseite weist dieser Naht gegenüberliegend eine Lasche auf, um das Einnähen der Personalisierungsdatenseite zu ermöglichen und einen sicheren Halt zu geben.

Es besteht ein erhebliches Interesse daran, buchartige Dokumente, insbesondere Identifikationsdokumente, vor Fälschungen zu schützen und die Herstellung von Fälschungen technisch zu erschweren oder zumindest unrentabel zu machen.

Bei dem vorgenannten buchartigen Dokument weist die Personalisierungsdatenseite einzelne Sicherheitsmerkmale auf. Somit ist die Manipulation der Personalisierungsdatenseite zumindest erschwert. Eine Sicherung der Personalisierungsdatenseite zur Lasche oder eine Sicherung der Lasche zum buchartigen Dokument ist nicht gegeben, so dass die Gefahr der Manipulation, beispielsweise durch Heraustrennen einer Personalisierungsdatenseite oder einer Lasche nahe der Naht, durch Austausch einer manipulierten Innenseite oder Lasche besteht.

Aus der EP 1 731 326 A1 ist ein buchartiges Dokument mit einem Einband bekannt, dass zumindest eine Personalisierungsdatenseite und mehrere Innenseiten umfasst. Die Personalisierungsdatenseite und Innenseiten sind mit einer Naht verbunden, wobei die Personalisierungsdatenseite eine einer Naht gegenüberliegenden Lasche aufweist. Die Personalisierdatenseite besteht aus einem Polycarbonatfilm und einer darauflaminierten klaren Folie. Dazwischenliegend ist ein vorbestimmtes gedrucktes Muster sowie eine Abreißfolie vorgesehen. Bei einem Manipulationsversuch wird durch die Abreißfolie eine sichtbare Markierung hinterlassen. Ein Sicherheitselement kann nur das Ablösen der klaren Oberfläche von dem Polycarbonatfilm anzeigen. Weitere Manipulationen können dadurch nicht erkannt werden.

Der Erfindung liegt deshalb die Aufgabe zugrunde, ein buchartiges Dokument, insbesondere Identifikationsdokument, zu schaffen, bei dem die Fälschungssicherheit erhöht und die Gefahr einer Manipulation der Personalisierungsdatenseite mit Lasche reduziert ist.

Diese Aufgabe wird erfindungsgemäß durch ein buchartiges Dokument, insbesondere Identifikationsdokument, gemäß den Merkmalen des Hauptanspruchs gelöst. Weitere vorteilhafte Ausgestaltungen und Weiterbildungen sind in den weiteren abhängigen Ansprüchen angegeben.

Durch die erfindungsgemäße Einbringung von zumindest einem Sicherheitsmerkmal oder zumindest einem Teil eines Sicherheitsmerkmals der Personalisierungsdatenseite, der Innenseite und/oder des Bucheinbandes in die Lasche wird ermöglicht, dass eine Verknüpfung der Lasche zum weiteren Bestandteilen des buchartigen Dokumentes ermöglicht ist. Diese Verknüpfung oder Koppelung kann zu einem bestimmten Bestandteil oder zu einer beliebigen Anzahl von Bestandteilen des buchartigen Dokumentes vorgesehen sein. Durch eine solche Verknüpfung, insbesondere logische Verknüpfung, wie beispielsweise Schlüsselzahl der Prüfziffern, wird die Fälschungssicherheit erhöht.

Nach einer weiteren Ausgestaltung der Erfindung ist vorgesehen, dass als Sicherheitsmerkmal eine Nummerierung vorgesehen ist und zumindest eine Teilsequenz der Nummerierung in die Lasche deckungsgleich zur Nummerierung der benachbarten Innenseite oder Vorsatz vorgesehen ist. Beispielsweise kann in einer Fußzeile des buchartigen Dokumentes eine mehrstellige Zahlen-, Buchstaben- und/oder Symbolkombination als Nummerierung eingebracht sein, wobei eine oder mehrere Nummern in die Lasche eingebracht werden, die innerhalb der Breite der Lasche aufbringbar sind. Durch die deckungsgleiche Anordnung der Nummern in der Lasche und der Nummern auf der Innenseite oder Vorsatz kann in einer teilweise oder vollständig aufgeklappten Position des Dokumentes die Lasche zur darunter oder darüber liegenden Innenseite positioniert sein. Sofern die in die Lasche und benachbarte Innenseite eingebrachten Nummern nicht deckungsgleich übereinander liegen, ist eine Manipulation gegeben. Somit ist eine optische Verknüpfung der Lasche zu einer Innenseite oder Vorsatz des Dokumentes gegeben sowie eine optische Prüfung ermöglicht. Bei dicken Pässen kann eine deckungsgleiche Anordnung der Nummern in der Lasche und auf der beziehungsweise den Innenseiten oder Vorsatz im geschlossenen Zustand des Dokumentes gegeben sein. Bei teilweise oder vollständig aufgeschlagenem Dokument ist eine Deckungsgleichheit zumeist nicht mehr gegeben, wobei durch die Perforation immer noch ein optischer Vergleich mit den aufgebrachten Merkmalen ermöglicht ist. Alternativ kann auch vorgesehen sein, dass die Perforation bei dicken Dokumenten in einer bestimmten, teilweise oder vollständig aufgeklappten Position deckungsgleich sind und in den anderen weiteren Positionen nicht deckungsgleich übereinstimmt. Auch darin kann ein Sicherheitsmerkmal gesehen sein, so dass bei der Prüfung die Einnahme dieser bestimmten Anordnung des Dokuments erforderlich ist.

Nach einer alternativen Ausgestaltung der Erfindung ist vorgesehen, dass als Sicherheitsmerkmal eine Prüfziffer einer Nummerierung im buchartigen Dokument vorgesehen ist, welches in die Lasche eingebracht ist. Durch eine solche Prüfziffer als Sicherheitsmerkmal kann eine logische Verknüpfung ermöglicht sein, die eine Verbindung zu einem Bestandteil eines Sicherheitsmerkmals oder einem Sicherheitsmerkmal ermöglicht, welches oder welche entfernt von der Lasche im buchartigen Dokument vorgesehen sind.

Das Sicherheitsmerkmal oder ein Teil des Sicherheitsmerkmals, das in der Lasche der Personalisierungsdatenseite vorgesehen ist, wird bevorzugt durch eine Perforierung, drucktechnische Behandlung, Prägung, Anstanzung, Ausstanzung oder eine Kombination hiervon eingebracht. Die Art der Einbringung der Sicherheitsmerkmale ist bevorzugt an weitere Verfahrensabläufe zur Herstellung eines buchartigen Dokumentes sowie an die Materialauswahl der Lasche angepasst. Durch die Kombination verschiedener Techniken zur Einbringung des Sicherheitsmerkmals oder deren Überlagerung wird die Fälschungssicherheit erhöht.

Vorteilhafterweise ist die Prüfziffer als zumindest eine Zahl, zumindest ein Buchstabe, zumindest ein Symbol oder als eine Kombination hiervon eingebracht. Dadurch wird die Fälschungssicherheit erschwert, da zusätzlich ein dahinterstehender Algorithmus oder ein Rechenmodell zur Erstellung der Prüfziffer sowie deren Ableitung aus einem oder mehreren Sicherheitsmerkmalen im buchartigen Dokument zu entschlüsseln ist. Die Prüfziffer kann vorteilhafterweise unabhängig von der Ausrichtung und Positionierung einer laufenden Nummer in einer Kopf-, Fußzeile oder im Faltbereich der Lasche vorgesehen sein. Dadurch ist die Flexibilität in der Anbringung erhöht. Zusätzlich ist das Inverbindungbringen mit einem weiteren Sicherheitsmerkmal erschwert.

Vorteilhafterweise ist vorgesehen, dass die Nummerierung als Laser- oder Nadelperforationsnummerierung ausgebildet ist. Bei der Nummerierung, aus welcher das zumindest eine Sicherheitsmerkmal für die Lasche abgeleitet ist, wird bevorzugt auf eine Passnummer, eine Identifikationsnummer oder eine Registriernummer zurückgegriffen. Dadurch kann eine ohnehin in einem buchartigen Dokument vorhandene oder einzubringende Nummerierung gleichzeitig die Einbringung eines Sicherheitsmerkmals in die Lasche ermöglichen. Beispielsweise können verschiedene Geometrien der Ausstanzungen für die Perforation vorgesehen sein. Beispielsweise können runde, ovale, elliptische, mehreckige oder sonstige Freiformen vorgesehen sein. Diese können innerhalb einer Kennzeichnung gleich oder beliebig abwechselnd vorgesehen sein.

Die Erfindung sowie weitere vorteilhafte Ausführungsformen und Weiterbildungen derselben werden im Folgenden anhand den in den Zeichnungen dargestellten Beispielen näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
- Figur 1: eine perspektivische Darstellung eines erfindungs- gemäßen buchartigen Identifikationsdokumentes,
- Figur 2: eine schematische Ansicht auf eine Personalisie- rungsdatenseite und eine Innenseite eines aufge- schlagenen Dokumentes gemäß Figur 1 und
- Figur 3: eine schematische Ansicht auf eine alternative Aus- führungsform einer Personalisierungsdatenseite und einer Innenseite des buchartigen Dokumentes ge- mäß Figur 1.

In Figur 1 ist ein buchartiges Dokument 11 dargestellt. Bei diesem Dokument 11 handelt es sich beispielsweise um ein Identifikationsdokument wie einen Reisepass oder einen Personalausweis. Das Dokument 11 umfasst einen Bucheinband 12. Auf einer Innenseite des Bucheinbandes 12 ist ein Vorsatz 14 vorgesehen, der an dem Bucheinband 12 befestigt ist. Über eine gemeinsame Naht 16 sind zumindest eine Personalisierungsdatenseite 17 und Innenseiten 18 mit dem Vorsatz 14 verbunden. Die Innenseiten 18 des buchartigen Dokumentes dienen der Aufnahme von Visa oder Stempeln oder sonstigen Eintragungen. Die Personalisierungsdatenseite 17 kann beispielsweise gemäß dem ICAO-Standard ausgebildet sein und umfasst ein Bild 19 des Dokumenteninhabers, eine OCR-maschinenlesbare ICAO-Zeile 21 und weitere Personalisierdaten 22. In diesem Ausführungsbeispiel weist die Personalisierungsdatenseite 17 eine Laminatschichtumhüllung auf, die die Personalisierungsdatenseite 17 umgibt. Der Naht 16 gegenüberliegend ist eine Lasche 26 an der Personalisierungsdatenseite 17 ausgebildet, die beispielsweise aus zwei miteinander verbundenen Laminatschichten besteht.

Die Personalisierungsdatenseite 17 kann alternativ auch auf einem Einlegeblatt und einer Laminierschicht bestehen, die sich über die Naht 16 hinaus erstreckt und die Lasche 26 umfasst. Des Weiteren kann alternativ vorgesehen sein, dass die Personalisierungsdatenseite 17 ebenso wie die Lasche 26 aus Papier ausgebildet ist. Darüber hinaus können weitere Materialkombinationen vorgesehen sein, um die Personalisierungsdatenseite 17 und die Lasche 26 auszubilden, wobei nicht erforderlich ist, dass der Aufbau der Personalisierungsdatenseite 17 dem der Lasche 26 entspricht. Zumindest die Lasche 26 kann aus Papier, einer Kunststofffolie, einem Faservlies, Papiervlies, kaschiertem Papier- oder Kunststoffmaterial, einem verpressten Vliesmaterial aus Papier und/oder Fasern, aus Papier-, Faser- oder Kunststoffschnipseln und/oder einem Verbundmaterial aus zumindest einem der vorgenannten Materialien hergestellt sein. Bevorzugt ist zumindest ein Material der Lasche 26 auch Teil der Personalisierungsdatenseite 17.

In Figur 2 ist eine schematische Ansicht auf ein aufgeschlagenes buchartiges Dokument 11 dargestellt, bei dem eine Vorderseite der Personalisierungsdatenseite 17 zu sehen ist sowie die dazugehörige Lasche 26, die teilweise eine darunter liegende Innenseite 18 verdeckt. Die weiteren eingenähten Innenseiten 18 sind nicht näher dargestellt. Die Lasche 26 ist mit zumindest einem Sicherheitsmerkmal 28 versehen. Bei dieser Ausführungsform ist das Sicherheitsmerkmal 28 eine Teilsequenz einer Nummerierung 29, die in dem Dokument 11 vorgesehen ist. Diese Nummerierung 29 ist beispielsweise in der Fußzeile vorgesehen und kann alternativ in der Kopfzeile oder im Nahtbereich angeordnet sein. Bei dieser Nummerierung 29 kann es sich um eine Passnummer, eine Identifikationsnummer oder eine Registriernummer handeln.

Das Sicherheitsmerkmal 28 ist nach einer ersten Alternative durch eine Laserperforation eingebracht. Diese Perforation wird beispielsweise von vorne nach hinten eingebracht. Alternativ kann diese Perforation auch von hinten nach vorne eingebracht werden. Diese Perforation weist den Vorteil auf, dass beim Übereinanderlegen der Lasche 26 zur benachbarten Innenseite, die im vorliegenden Fall die darunter liegende Innenseite ist, geprüft werden kann, ob das Sicherheitsmerkmal 28 in der Lasche 26, das als Teilsequenz ausgebildet ist, deckungsgleich zur darunter liegenden Teilsequenz vorgesehen ist. Durch ein gemeinsames Einbringen der Nummerierung 29 sowohl in die Lasche 26 als auch in die Innenseiten 18 sind Manipulationen bei nicht deckungsgleicher Anordnungen leicht zu erkennen. Insbesondere bei einer Laserperforation wird die Manipulation erschwert, da diese Laserperforation sich beispielsweise konisch entlang der Innenseiten verjüngt oder zylindrisch ausgebildet ist.

Alternativ zur Laserperforation kann auch eine Nadelperforation vorgesehen sein. Die Anzahl der Ziffern beziehungsweise die Teilsequenz des Sicherheitsmerkmals 28 ist abhängig von der Breite der Lasche 26 und/oder der Positionierung beziehungsweise dem Beginn der Nummerierung 29 auf der Innenseite 18.

Diese Nummerierung 29 kann ebenfalls in der Personalisierungsdatenseite 17 vorgesehen sein. Des Weiteren kann die Nummerierung 29 auch auf dem Vorsatz 14 und/oder Bucheinband 12 vorgesehen sein.

In Figur 3 ist eine alternative Ausführungsform zu Figur 2 dargestellt. Das in die Lasche 26 eingebrachte Sicherheitsmerkmal 28 ist als Prüfziffer ausgebildet. Die Ausrichtung der Prüfziffer kann abweichend von einer laufenden Nummerierung 29 sein. Die Prüfziffer als Sicherheitsmerkmal 28 kann durch zumindest einen Buchstaben, eine Zahl, eine Symbol oder eine Kombination hiervon ausgebildet sein. Diese Prüfziffer kann sich aus der Nummerierung 29 ergeben. Ebenso kann die Prüfziffer sich aus einer Passnummer, einer Identifikationsnummer oder Registriernummer sowie weiteren Merkmalen des buchartigen Dokumentes oder Wertdokumentes ergeben.

Durch die Anbringung von zumindest einem Sicherheitsmerkmal 28 in die Lasche 26 kann bei den vorbeschriebenen Ausführungsformen eine optische Verbindung oder Anbindung der Lasche 26 an das Dokument 11 erfolgen. Zusätzlich oder alternativ kann in Abhängigkeit der Auswahl des Sicherheitsmerkmales 28 eine logische Verknüpfung gegeben sein. Die Einbringung des zumindest einen Sicherheitsmerkmals 28 in die Lasche 26 kann auf das verwendete Material angepasst werden. Insbesondere ist eine Perforierung, drucktechnische Behandlung, wie beispielsweise Laserbeschriftung oder Offset-Druck oder Bedrucken durch Tintenstrahlverfahren oder dergleichen sowie eine Prägung, Ausstanzung, Anstanzung oder eine Kombination hiervon vorgesehen.

Des Weiteren kann vorteilhafterweise vorgesehen sein, dass das zumindest eine Sicherheitsmerkmal 28 die Naht 16 kreuzt, so dass Manipulationen nahe der Naht 16 erschwert werden. Beispielsweise können Symbole eingebracht werden, die sich vor und hinter der Naht 16 auf der Personalisierungsdatenseite 17 und der Lasche 26 erstrecken, so dass die Manipulation durch gegebenenfalls Heraustrennen der Lasche 26 und/oder der Personalisierungsdatenseite 17 erkennbar ist.

Die vorstehenden beschriebenen Merkmale sind jeweils für sich erfindungswesentlich und können beliebig miteinander kombinierbar sein.

## Patentansprüche

1. Buchartiges Dokument, insbesondere Identifikationsdokument, mit einem Bucheinband (12) oder einem Buchumschlag, das zumindest eine Personalisierungsdatenseite (17) und mehrere Innenseiten (18) umfasst, die mit einem Vorsatz (14) vernäht und mit dem Bucheinband (12) oder Buchumschlag verbunden sind, wobei die Personalisierungsdatenseite (17) eine einer Naht (16) gegenüberliegende Lasche (26) aufweist und zumindest ein Sicherheitsmerkmal (28) oder zumindest ein Teil des zumindest einen Sicherheitsmerkmals (28) der Personalisierungsdatenseite (17), der Innenseite (18), des Bucheinbandes (12) oder des Buchumschlags in der Lasche (26) eingebracht ist, **dadurch gekennzeichnet, dass** als Sicherheitsmerkmal (28) eine Nummerierung (29) vorgesehen ist und zumindest eine Teilsequenz der Nummerierung (29) in die Lasche (26) deckungsgleich zur Nummerierung (29) einer benachbarten Innenseite (18) vorgesehen ist oder dass als Sicherheitsmerkmal (28) eine Prüfziffer einer Nummerierung (29) im buchartigen Dokument (11) vorgesehen ist, welche in die Lasche (26) eingebracht ist.

2. Buchartiges Dokument nach Anspruch 1, **dadurch gekennzeichnet, dass** das Sicherheitsmerkmal (28) in der Lasche (26) durch eine Perforierung, drucktechnische Behandlung, Prägung, Ausstanzung, Anstanzung oder einer Kombination hiervon eingebracht ist.

3. Buchartiges Dokument nach Anspruch 1, **dadurch gekennzeichnet, dass** die Prüfziffer als zumindest eine Zahl, zumindest ein Buchstabe, zumindest ein Symbol oder als eine Kombination von Zahlen, Buchstaben oder Symbol eingebracht ist.

4. Buchartiges Dokument nach Anspruch 3, **dadurch gekennzeichnet, dass** die Prüfziffer unabhängig von einer Ausrichtung und eines Verlaufs einer Nummerierung (29) in der Lasche (26) eingebracht ist.

5. Buchartiges Dokument nach Anspruch 1, **dadurch gekennzeichnet, dass** die Nummerierung (29) als Laser- oder Nadelperforationsnummerierung ausgebildet ist.

6. Buchartiges Dokument nach Anspruch 1, **dadurch gekennzeichnet, dass** die Nummerierung (29) eine Passnummer, eine Identifikationsnummer oder eine Registriernummer umfasst.

## Claims

1. A book-type document, in particular an identification document, having a book binding (12) or a book cover and comprising at least one personalization data page (17) and a plurality of inner pages (18), which are stitched to an endpaper (14) and connected to the book binding (12) or book cover, the personalization data page (17) having a flap (26) opposite a seam (16) and at least one security feature (28) or at least a part of the at least one security feature (28) of the personalization data page (17), of the inner page (18), of the book binding (12) or of the book cover is introduced into the flap (26), **characterized in that** a numbering system (29) is provided as the security feature (28), and at least one partial sequence of the numbering system (29) is provided in the flap (26), congruently with the numbering system (29) of an adjacent inner page (18) or that a check digit of a numbering system (29) in the book-type document (11) is provided as the security feature (28), which is introduced into the flap (26).

2. The book-type document as claimed in claim 1, **characterized in that** the security feature (28) is introduced into the flap (26) by means of a perforation, printing treatment, embossing, punching out, kiss-cutting or a combination thereof.

3. The book-type document as claimed in claim 1, **characterized in that** the check digit is introduced as at least one number, at least one letter, at least one symbol or as a combination of numbers, letters or symbols.

4. The book-type document as claimed in claim 3, **characterized in that** the check digit is introduced into the flap (26) irrespective of an orientation and a course of a numbering system (29).

5. The book-type document as claimed in claim 1, **characterized in that** the numbering system (29) is formed as a laser or needle perforation numbering system.

6. The book-type document as claimed in claim 1, **characterized in that** the numbering system (29) comprises a passport number, an identification number or a registration number.

## Revendications

1. Document de type livret, en particulier document d'identification, avec une reliure (12) ou couverture, lequel comprend au moins une page réservée aux données personnelles (17) et plusieurs pages intérieures (18) qui sont cousues avec une page de garde (14) et liées avec la reliure (12) ou couverture, la page réservée aux données personnelles (17) présentant une patte (26) située à l'opposé d'une couture (16), et au moins une caractéristique de sécurité (28) ou au moins une partie de ladite au moins une caractéristique de sécurité (28) de la page réservée aux données personnelles (17), de la page intérieure (18), de la reliure (12) ou de la couverture étant intégrée dans la patte (26), **caractérisé en ce qu'**une numérotation (29) est prévue comme caractéristique de sécurité (28) et qu'au moins une séquence partielle de la numérotation (29) est prévue d'être intégrée dans la patte (26) de manière à coïncider avec la numérotation (29) d'une page intérieure (18) voisine, ou **en ce qu'**un chiffre de contrôle d'une numérotation (29) figurant dans le document de type livret est prévu d'être intégré dans la patte (26) en tant que caractéristique de sécurité (28).

2. Document de type livret selon la revendication 1, **caractérisé en ce que** la caractéristique de sécurité (28) est intégrée dans la patte (26) par perforation, par traitement par impression, par estampage, par découpage, par découpage mi-chair ou par une combinaison de ces techniques.

3. Document de type livret selon la revendication 1, **caractérisé en ce que** le chiffre de contrôle est intégré sous forme d'au moins un chiffre, d'au moins une lettre, d'au moins un symbole ou sous forme d'une combinaison de chiffres, de lettres ou de symboles.

4. Document de type livret selon la revendication 3, **caractérisé en ce que** le chiffre de contrôle est intégré dans la patte (26) indépendamment d'une orientation et d'une succession donnée d'une numérotation (29).

5. Document de type livret selon la revendication 1, **caractérisé en ce que** la numérotation (29) est réalisée sous forme de numérotation à perforation au laser ou à aiguilles.

6. Document de type livret selon la revendication 1 **caractérisé en ce que** la numérotation (29) comprend un numéro de passeport, un numéro d'identification ou un numéro d'enregistrement.
